# EUROPÄISCHE PATENTSCHRIFT

(11) **EP 0 265 610 B1**
(45) Veröffentlichungstag und Bekanntmachung des Hinweises auf die Patenterteilung: **12.12.1990**
(21) Anmeldenummer: 87111738.8
(22) Anmeldetag: 13.08.1987
(51) Int. Cl.: E04H 12/18, F16B 7/12

(54) **Teleskopmast mit koaxial zueinander angeordneten Mastschüssen**
Telescoping mast with coaxially disposed mast elements
Mât télescopique constitué d'éléments de mât disposés coaxialement

(30) Priorität: 30.10.1986 DE 3636893
(43) Veröffentlichungstag der Anmeldung: 04.05.1988
(73) Patentinhaber: Messerschmitt-Bölkow-Blohm Gesellschaft mit beschränkter Haftung, D-81663 München (DE)
(72) Erfinder: Knobling, Manfred, D-2879 Hude (DE)
(74) Vertreter: Schramm, Ewald Werner Josef

(56) Entgegenhaltungen:
- DE-A- 2 603 488
- US-A- 3 688 455

## Beschreibung

Die Erfindung betrifft einen Teleskopmast mit mehreren, koaxialen und höhenverstellbar ausgebildeten Mastschüssen und jeweils am inneren Mastschuß vorgesehenen Vorrichtungen zum Verriegeln benachbarter Mastschüsse, sowie einer am Boden des äußersten Mastschusses angeordneten Hubeinheit.

Zum Übertragen von Nachrichten im zivilen und militärischen Bereich werden häufig als Ersatz oder Ergänzung zu festen Bauwerken transportable, ausfahrbare Antennenmaste verwendet. Solche Antennenmaste bestehen meistens aus mehreren ineinander steckenden Mastschüssen, die mit Hilfe unterschiedlicher Antriebe ausfahrbar sind. Zum Ausfahren der Maste werden häufig Seilantriebe eingesetzt, die jedoch störanfällig sind, da das Einfahren nur mit Hilfe des Eigengewichtes erfolgt. Eine solche Antriebsart führt zum Beispiel bei Vereisungen zum völligen Versagen des Einfahrens.

Hydraulische Antriebseinrichtungen zum Ein-und Ausfahren der Mastschüsse sind ebenfalls störanfällig. Mit Störungen muß besonders dann gerechnet werden, wenn diese die Last der ausgefahrenen Mastschüsse über längere Zeit halten müssen. Bei solchen Antriebseinrichtungen können die Hydraulikdichtungen beim Wiederausfahren schadhaft werden.

Ein weiterer Nachteil hydraulisch ausfahrbarer Antennenmaste ist dann zu erwarten, wenn die Mastschüsse abgespannt werden müssen. Aufgrund von Temperaturunterschieden ergeben sich Volumenänderungen der Hydraulikölsäule und damit Längenänderungen für die Masthöhe. Dadurch können die Abspannseile schlaff werden oder überspannen.

Zur Vermeidung dieser Nachteile ist es bekannt, Verriegelungseinrichtungen von Schuß zu Schuß einzusetzen, die von unten mittels Gestänge oder Seilzüge ver- und/oder entriegelt werden.

Verriegelungseinrichtungen für die Mastschüsse gattungsgemäßer Maste sind aus der deutschen Gebrauchsmusterschrift G 85 10 990.8, der deutschen Auslegeschrift 1 252 882, sowie den deutschen Patentschriften P 31 29 661 und 32 14 351 bekannt. Nachteilig bei Verriegelungseinunrichtungen ist, daß diese ohne zusätzliche Maßnahmen bei Vereisungen funktionsunfähig werden, und daß ein ordnungsgemäßes Einrasten von unten durch den Bediener der Einrichtung oft nicht erkennbar ist, was zu Schäden führen kann.

Die Aufgabe der Erfindung ist es, einen Teleskopmast gemäß dem Oberbegriff des Anspruches 1 so auszubilden, daß die genannten Nachteile vermieden werden.

Die erfindungegemäße Lösung dieser Aufgabe ergibt sich aus den Merkmalen des Hauptanspruches, vorteilhafte Ausgestaltungen und Weiterbildungen sind den Unteransprüchen zu entnehmen.

Der erfindungsgemäße Verriegelungsmechanismus wird mit Hilfe einer einstufigen Hubeinheit in den Mastschüssen durch Drehen derselben betätigt. Während des Drehenvorgangs der Hubeinheit werden Riegel zwischen dem zu fixierenden Mastschuß und dem bereits feststehenden Mastschuß eingeschoben. Nachdem der Mastschuß so verriegelt wurde, steht die Hubeinheit für den Aushub eines weiteren Mastschusses und dessen Verriegelung zur Verfügung. Die Entriegelung und das Einfahren der Mastschüsse erfolgt in entgegengesetzter Reihenfolge mit aktiver Krafteinwirkung durch die Hubeinheit.

Ein Ausführungsbeispiel der Erfindung wird mit Hilfe der Zeichnung erläutert. Es zeigen:
Fig. 1 einen Längsschnitt durch eine Hubeinheit in einem eingefahrenen und verriegelten vierschüssigen Mast,
Fig. 2 einen Längsschnitt durch die Hubeinheit mit ausgefahrenen und oben verriegelten innersten Mastschuß wobei sich die Hubeinheit abwärts bewegt,
Fig. 3 einen Querschnitt AA von Figur 1 in unterer Verriegelungsposition,
Fig. 4 einen Querschnitt AA von Figur 1 in unterer Entriegelungsposition,
Fig. 5 einen Querschnitt AA von Figur 1 in oberer Verriegelungsposition,
Fig. 6 einen Querschnitt AA von Figur 1 in oberer Verriegelungsposition, jedoch ohne Einzelteile.

Der in Figur dargestellte Mast wird durch vier Mastschüsse 1,2, 3,4 gebildet, innerhalb derer eine einstufige Hubeinheit 7 das Ein- und Ausfahren sowie das Ver- und Entriegeln der Mastschüsse 1,2,3,4 mit Hilfe eines Hebels 11 gestattet. Im eingefahrenen und verriegeltem Zustand sind die einzelnen Mastschüsse mit Hilfe von Riegeln 5 untereinander verbunden und wie in Figur 3 dargestellt positioniert. Dabei sind die Knaggen 6 der Hubeinheit 7 eingetaucht zwischen .Mitnehmerblechen 8, die mit Aussparungen 9 versehen sind (Figur 3, Figur 6).

Zum Ausfahren des Mastes wird durch Drehen des Hebels 11 um die Längsachse der Hubeinheit 7 der anzuhebende Mastschuß 1 entriegelt. Dies geschieht dadurch, daß die Knaggen 6 der Hubeinheit 7 ein Bauteil 10 um einen bestimmten Winkel im Uhrzeigersinn verdrehen. Die Riegel 5 sind mit dem Bauteil 10 verzahnt angeordnet, so daß die Drehung der Hubeinheit 7 ein Entriegeln des anzuhebenden Mastschusses bewirkt (Figur 3, Figur 4). In der in Figur 4 dargestellten Entriegelungsposition befinden sich die Knaggen 6 zwischen den Mitnehmerblechen 8 und der Mastschuß 1 ist formschlüssig mit der Hubeinheit 7 verbunden. Durch Aktivieren der Hubeinheit 7 bewegt sich der Mastschuß 1 aufwärts. Wenn der Mastschuß 1 wenige Millimeter angehoben wurde, ist ein Austauchen der Knaggen 6 aus den Mitnehmerblechen 8 nicht mehr möglich, da die Riegel 5 gemäß Figur 4 bei einem erneuten Verdrehen der Hubeinheit 7 durch die Innenwand des Mastschusses 2 blockiert werden.

Nachdem der Mastschuß 1 in die obere Endlage gehoben wurde, werden durch erneutes Drehen des Hebels 11 im Uhrzeigersinn Mastschuß 1 und Mastschuß 2 mit Hilfe der Riegel 5 miteinander verbunden, Figur 5 zeigt die verriegelten Mastschüsse 1 und 2, wobei die Knaggen 6 sich in den Aussparungen 12 des Bauteils 10 (Figur 6) befinden und somit abwärts bewegt werden können. Durch Bewegen von Hebel 11 entgegen dem Uhrzeigersinn bis zu einem Anschlag, wird die Hubeinheit 7 mit den Knaggen 6 in die Einfahrposition für den nächsten anzuhebenden Mastschuß gebracht. In dieser Stellung sind die Knaggen 6 über den Aussparungen 9 der Mitnehmerbleche 8 positioniert und der Entriegelungs-, Hebe- und Verriegelungsvorgang kann wie beschrieben von neuem für den nächsten Mastschuß ablaufen (Figur 6, Figur 3).

Das Einfahren der Mastschüsse geschieht in entgegengesetzter Reihenfolge wie beim Ausfahren, wobei der zuerst ausgefahrene Mastschuß 1 als letzter eingezogen wird. Erfindungsgemäß wird dabei durch die formschlüssige Verbindung der Hubeinheit 7 mit dem jeweiligen Mastschuß ein kraftbewegtes Einfahren möglich. Dadurch lassen sich auch in vereistem Zustand die Mastschüsse zuverlässig Einfahren.

Der Einsatz der erfindungsgemäßen Verriegelungseinrichtung kann bei unterschiedlichen Masttypen erfolgen, wie zum Beispiel bei Vollwandmaste und Gittermaste, die rund, dreieckig, viereckig oder vieleckig sind. Als Hubeinheiten können beispielsweise Spindelantriebe, Hydrauliksysteme und geschlossene Seilsysteme Verwendung finden.

Ein weiterer Vorteil der Erfindung ist, daß stets eine kostengünstige einstufige Hubeinheit zur Anwendung gelangen kann. Durch das Drehen der Hubeinheit wird der zu hebende Mastschuß erfaßt, zugleich entriegelt und sodann angehoben. Sobald der Mastschuß in der oberen Endlage angekommen ist, wird durch ein weiteres Drehen der Hubeinheit der obere Mastschuß mit dem feststehenden verriegelt und anschließend zum Absenken freigegeben. Durch diese einfache Handhabung ist eine Fehlbedienung mit Schadensfolge nicht möglich.

## Patentansprüche

1. Teleskopmast mit mehreren koaxialen und höhenverstellbar ausgebildeten Mastschüssen und jeweils am inneren Mastschuß vorgesehenen Vorrichtungen zum Verriegeln benachbarter Mastschüsse, sowie einer am Boden des äußersten Mastschusses angeordneten Hubeinheit, dadurch gekennzeichnet, daß die einstufig ausgebildete Hubeinheit (7) mit Knaggen (6) am nach oben ausfahrbaren Teil versehen und am Boden des äußersten Mastschusses (4) mit einem Hebel (11) begrenzt drehbar um die Längsachse gelagert ist, daß die Verriegelungsvorrichtungen jeweils auf der Innenseite der Mastschüsse (1, 2, 3) in deren unterem Bereich angeordnet sind und aus Riegeln (5) sowie einem über eine Verzahnung damit kämmenden Bauteil (10) bestehen, das Ausnehmungen (12) für die Aufnahme und den vertikalen Durchtritt der Knaggen (6) aufweist, wobei jedes zwischen übereinanderliegenden Mitnehmerblechen (8) an der Wandung der Mastschüsse (1, 2, 3) angeordnete Bauteil (10) die Riegel (5) in eine zum Verbinden und Lösen der Mastschüsse (1, 2, 3) geeignete Ver- und Entriegelungsstellung bewegt, und daß die mit Ausnehmungen (9) für den vertikalen Durchtritt der Knaggen (6) versehenen Mitnehmerbleche (8) im übrigen Bereich von den Knaggen (6) untergreifbar sind.

2. Teleskopmast nach Anspruch 1, dadurch gekennzeichnet, daß für die Hubeinheit (7) Spindelantriebe oder Hydraulikzylinder eingesetzt sind.

3. Teleskopmast nach Anspruch 1 oder 2, dadurch gekennzeichnet, daß die Verriegelungseinrichtung bei Teleskopmasten unterschiedlicher Geometrie und Bauweisen eingesetzt ist.

## Claims

1. Telescopic mast with several coaxial and height- adjustably constructed mast sections and devices for locking together of adjacent mast sections, provided inside the mast section, as well as a lifting device, arranged at the bottom of the outer most mast section, characterized in that the single-step lifting unit (7) is provided with cams (6) on the upwards ex- tendiable section and restrictedly rotatable around the longitudinal axis at the bottom of the outer most mast section (4) by means of a lever (11), that the locking devices are each arranged on the inside of the mast sections (1, 2, 3) in their lower region, consisting of bolts (5) as well as a component (10) combing therewith via a toothed arrangement with recesses (12) for receiving and for the vertical passage of the cams in which respect each component (10), arranged between stacked driver plates (8) on the wall of the must sections (1, 2, 3), moves the bolts (1) into a locking, and unlocking position which is suitable for locking and unlocking of the mast sections (3), and that the driver plates (8), provided with recesses (9) for the vertical passage of the cams (6), are accessible from underneath in the other regions of the cams (6).

2. Telescopic mast according to claim 1, characterized in that spindle- drives or hydraulic cylinders are used as lifting devices (7).

3. Telescopic mast according to claims 1 or 2, characterized in that the locking device is used with telescopic masts of different geometry and construction.

## Revendications

1. Mât télescopique comprenant plusieurs éléments coaxiaux déplaçables en hauteur et des dispositifs prévus sur chaque élément intérieur pour le verrouillage d'éléments voisins du mât, ainsi qu'une unité de levage installée sur le fond du dernier élément du mât, caractérisé par le fait que l'unité de levage (7), réalisée à un seul étage, est munie de tocs d'entraînement (6) sur sa partie pouvant être soulevée et est montée rotative dans certaines limites autour de l'axe longitudinal sur le fond du dernier élément (4) du mât au moyen d'un levier (11 ), que les dispositifs de verrouillage sont respectivement placés sur la face interne des éléments (1, 2, 3) dans la zone inférieure de ceux-ci et sont constitués par des verrous (5) ainsi que par un élément de construction (10) qui s'y engrène par une denture et qui comporte des creux (12) pour la réception et le passage vertical des tocs d'entraînement (6), chaque élément de construction (10), inséré entre des tôles d'entraînement superposées (8) de la paroi des éléments (1, 2, 3) du mât, amenant les verrous (5) dans une position de verrouillage et de déverrouillagé appropriée pour l'assemblage ou le désassemblage des éléments (1, 2, 3) du mât, et que les tôles d'entraînement (8), munies d'évidements (9) pour le passage vertical des tocs d'entraînement (6), peuvent être saisies par en dessous par les tocs d'entraînement (6) dans la zone restante.

2. Mât télescopique selon la revendication 1, caractérisé par le fait que pour l'unité de levage (7) on peut utiliser les systèmes d'entraînement à broche ou des vérins hydrauliques.

3. Mât télescopique selon la revendication 1 ou 2, caractérisé par le fait qu'on utilise le dispositif de verrouillage avec des mâts télescopiques de géométrie et de construction différentes.
